# EUROPÄISCHE PATENTSCHRIFT

(11) **EP 1 178 138 B1**
(45) Veröffentlichungstag und Bekanntmachung des Hinweises auf die Patenterteilung: **03.11.2004**
(21) Anmeldenummer: 01116884.6
(22) Anmeldetag: 11.07.2001
(51) Int. Cl.: D01H 4/10, D01H 4/08

(54) **Offenend-Spinnvorrichtung sowie Rotordeckel**
Open-end spinning machine and a rotor lid therefor
Métier à filer à bout libre et un couvercle de rotor pour ledit métier

(30) Priorität: 04.08.2000 DE 10038863
(43) Veröffentlichungstag der Anmeldung: 06.02.2002
(73) Patentinhaber: Rieter Ingolstadt Spinnereimaschinenbau AG, 85055 Ingolstadt (DE)
(72) Erfinder: Lovas, Kurt, 85113 Böhmfeld (DE); Beier, Frank, 85290 Geisenfeld (DE); Schermer, Josef, 86673 Bergheim-Unterstall (DE)
(74) Vertreter: Bergmeier, Werner, Dipl.-Ing.

(56) Entgegenhaltungen:
- DE-A- 1 785 419
- DE-A- 2 419 670
- DE-A- 2 931 567

## Beschreibung

Die vorliegende Erfindung betrifft eine Offenend-Spinnvorrichtung gemäß dem Oberbegriff des Anspruches 1 sowie einen Rotordeckel gemäß dem Oberbegriff des Anspruches 2.

Durch die DE 24 19 670 A1 ist es bekannt, zwischen dem Spinnrotor und dem Rotordeckel in dem Bereich, in welchem der Faserspeisekanal mündet, einen engen Dichtungsspalt vorzusehen, während im übrigen Bereich ein relativ großer Abstand belassen werden soll. Es hat sich jedoch gezeigt, dass eine solche Abdichtung in Form eines engen Dichtungsspaltes zu nachteiligen Auswirkungen im Hinblick auf die Qualität des erzeugten Fadens führt.

Die DE 29 31 567 A1 offenbart eine Offenend-Spinnvorrichtung mit einem Spinnrotor einem Rotordeckel mit einem Deckelansatz, einem Fadenabzugskanal und einem Faserspeisekanal, bei der eine mit einer Unterdruckquelle verbundene Absaugöffnung in den Deckelansatz des Rotordeckels innerhalb des Spinnrotors, vom Fadenabzugsweg getrennt, gegen die Innenwand des Rotors gerichtet ist. An die Absaugöffnung schließt sich ein gewinkelter Absaugkanal an welche eine, durch die Verbindung mit der Absaugöffnung, rückwärtig geöffnete Aussparung in dem Deckelansatz bildet, die auf ihrer dem Rotordeckel abgewandten seite durch einen Bund begrenzt ist. Aufgabe der vorliegenden Erfindung ist es eine Offenend-Spinnvorrichtung zu schaffen, die diese Nachteile vermeidet und mit deren Hilfe eine positive Beeinflussung der Garnqualität insbesondere im Hinblick auf seine Festigkeit erzielt wird.

Diese Aufgabe wird erfindungsgemäß durch die Merkmale des Anspruches 1 oder 2 gelöst. Es hat sich überraschenderweise gezeigt, dass durch eine Aussparung im Deckelansatz des Rotordeckels auf der dem freien Ende des Deckelansatzes zugewandten Seite die Garnqualität verbessert werden kann, insbesondere hinsichtlich der Garnfestigkeit und der Garngleichmäßigkeit.

Vorteilhafterweise wird der den Bund aufweisende Längenbereich des Dekkelansatzes über seinen gesamten Umfang gemäß Anspruch 3 ausgebildet, was sowohl hinsichtlich der Fertigung, aber auch im Hinblick auf den Garnausfall von Vorteil ist.

Vorzugsweise ist die erfindungsgemäße Aussparung nach einem oder mehreren der Ansprüche 4 bis 9 weitergebildet, da eine solche Ausbildung des Erfindungsgegenstandes überraschenderweise zu besonders guten Garnergebnissen führt.

Der Erfindungsgegenstand führt zu besseren Garnergebnissen, insbesondere hinsichtlich der Garnfestigkeit als auch der Garngleichmäßigkeit. Darüber hinaus ist die erfindungsgemäße Vorrichtung einfach herzustellen und kann bei Bedarf auch nachträglich durch Austausch des Rotordeckels in einer Offenend-Spinnmaschine zum Einsatz gebracht werden.

Ausführungsbeispiele der Erfindung werden nachstehend mit Hilfe von Zeichnungen erläutert. Es zeigen:
- **Figur 1**: einen erfindungsgemäß ausgebildeten Rotordeckel in perspektivischer Ansicht;
- **Figur 2**: den in Fig. 1 gezeigten Rotordeckel im Schnitt zusammen mit dem Spinnrotor und einem Teil seines Gehäuses;
- **Figur 3**: eine Abwandlung des in den Fig. 1 und 2 gezeigten Rotordeckels in perspektivischer Ansicht; und
- **Figur 4**: eine abgeänderte Ausbildung des in Fig.3 gezeigten Rotor deckels in der Frontansicht.

Fig. 2 zeigt einen Spinnrotor 1, der in bekannter und daher nicht gezeigter Weise mittels eines Schaftes 10 gelagert und angetrieben wird. Der Spinnrotor 1 selber befindet sich in einem Gehäuses 7, das an eine Unterdruckleitung 70 angeschlossen ist.

Auf seiner dem Schaft 10 abgewandten Seite besitzt der Spinnrotor 1 eine offene Seite 11, die während des Spinnprozesses durch einen Rotordeckel 2 abgedeckt ist. Dieser weist auf seiner dem Spinnrotor 1 zugewandten Seite einen Deckelansatz 3 auf, der in die offene Seite 11 der Spinnrotors 1 hineinragt und einen Faserspeisekanal 5 aufnimmt, welcher eine gegen die Innenumfangswand 12 der Spinnrotors 1 gerichtete Eintrittsmündung 50 auf weist. Dieser Faserspeisekanal 5 hat die Aufgabe, dem Spinnrotor 1 Einzelfasern (nicht gezeigt) zuzuführen, die in einer Fasersammelrille 13 des Spinnrotors 1 gesammelt und in das Ende eines Fadens (ebenfalls nicht gezeigt) eingebunden werden, welcher kontinuierlich durch ein konzentrisch zum Deckelansatz 3 im Rotordeckel 2 angeordnetes Fadenabzugsrohr 6 aus dem Spinnrotor 1 abgeführt und auf einer nicht gezeigten Spule aufgewickelt wird.

Wie die Fig. 1 und 2 zeigen, weist der Deckelansatz 3 eine konische Umfangsfläche 30 auf, die in einem Teilbereich durch eine Aussparung 4 unterbrochen ist. Diese Aussparung 4 reicht nicht bis an die dem Rotordeckel 2 abgewandte Stirnseite 31 des Deckelansatzes 3 heran, sondern wird von diesem durch einen Bund 40 getrennt gehalten.

Der Transport der Fasern in den Spinnrotor 1 erfolgt mit Hilfe eines Luftstromes, der durch den an der Unterdruckleitung 70 anliegenden Unterdruck im Spinnrotor 1 erzeugt wird. Im Spinnrotor 1 müssen die Fasern von dem Luftstrom, mit dessen Hilfe sie in den Spinnrotor 1 gefördert wurden, getrennt und auf der Innenumfangswand 12 des Spinnrotors 1 abgelegt werden, längs welcher sie aufgrund der Konizität dieser Innenumfangswand 12 und der Drehgeschwindigkeit des während des Spinnprozesses mit hoher Drehzahl rotierenden Spinnrotors 1 in die Fasersammelrille 13 gleiten, um in das Ende des laufend abgezogenen Fadens eingebunden zu werden.

Dieses Trennen der Fasern von dem Transportluftstrom erfolgt durch die Umlenkung dieses Transportluftstromes, während die Fasern aufgrund ihrer Masse und der hierdurch bedingten Trägheit ihren Flug in der bisherigen Transportrichtung bis zum Erreichen der Innenumfangswand 12 des Spinnrotors 1 fortsetzen. Damit die Fasern diese Innenumfangswand 12 in gestrecktem Zustand erreichen, wirkt der Transportluftstrom im Faserspeisekanal 5 mit hoher Intensität auf die Fasern ein. Dieser Luftstrom soll im Spinnrotor 1 seine Intensität in dem Maße verlieren, dass sein Einfluss auf die dem Spinnrotor 1 zugeführten Fasern rasch abnimmt und die Herauslösung der Fasern aus dem Transportluftstrom begünstigt. Dies wird mit Hilfe der Aussparung 4 erreicht. Sie weist in radialer Richtung einen größeren Abstand zu dem den Deckelansatz 3 umgebenden Spinnrotor 1 auf oder - anders ausgedrückt - einen geringeren radialen Abstand von dem sich bis in den Deckelansatz 3 erstreckenden Fadenabzugsrohr 6 als der restliche Bereich der Umfangsfläche 30 des Deckelansatzes 3. Die Luft hat hier mehr Raum zur Verfügung und kann sich somit ausdehnen und bewirkt auf diese Weise eine Reduzierung der Luftgeschwindigkeit, was das Herauslösen der Fasern aus dem Transportluftstrom begünstigt.

Die die Luftexpansion bewirkende Aussparung 4 beginnt, bezogen auf die durch einen Pfeil f gekennzeichnete Drehrichtung des während des Spinnprozesses rotierenden Spinnrotors 1, bei dem gezeigten Ausführungsbeispiel zwischen 30° bis 130° nach der Austrittsmündung 50 des Faserspeisekanals 5. Der Beginn der Aussparung 4 hängt im Einzelfall von verschiedenen Faktoren wie Zuführgeschwindigkeit des Transportluftstromes, Durchmesser und Drehgeschwindigkeit des Spinnrotors 1 usw. ab. Die Aussparung 4 erstreckt sich über einen größeren Umfangsbereich des Deckelansatzes 3. Dieser Umfangsbereich ist in der Regel größer als der des Abstandes des Beginns der Aussparung nach dem Faserspeisekanal (Winkel α) und kann über mehr als drei Viertel des Umfanges des Deckelansatzes reichen, so dass bei einer solchen Ausbildung die Aussparung 4 in einem spitzen Winkel β vor der Austrittsmündung 50 des Faserspeisekanals 5 endet.

Bei dem Ausführungsbeispiel gemäß den Fig. 1, 3 und 4 ist vorgesehen, dass ein Teil der Wandung 51 des Faserspeisekanals 5 die der offenen Seite 11 des Spinnrotors 1 gegenüberliegende Radialfläche 20 des Rotordeckels 2 überragt, damit der Faserspeisekanal 5 sehr flach in den Spinnrotor 1 einmünden kann. In einem derartigen Fall kann vorgesehen werden, dass die Aussparung 4 erst unmittelbar am Beginn dieser eine Erhebung bildenden Wandung 51 des Faserspeisekanals 5 endet.

Nach der Trennung der Fasern vom Luftstrom wird die Luft der offenen Seite 11 des Spinnrotors 1 zugeführt, was durch die Wirkung des Unterdruckes erreicht wird, der mit Hilfe der unter Unterdruck stehenden Unterdruckleitung 70 in dem den Spinnrotor 1 umgebenden Gehäuse 7 zur Wirkung kommt. Der hierdurch im Gehäuse 7 erzeugte Unterdruck bewirkt, dass die im Spinnrotor 1 befindliche Luft zur offenen Seite 11 des Spinnrotors 1 gefördert wird und diesen hier in Richtung Gehäuse 7 verlässt.

Überraschenderweise hat sich gezeigt, dass eine Begrenzung der Aussparung 4 an ihrem der Stirnseite 31 des Deckelansatzes 3 zugewandten Ende mit Hilfe des erwähnten Bundes 40 zur einer Verbesserung der Garnqualität führt, insbesondere im Hinblick auf die Festigkeit und die Gleichmäßigkeit des erzeugten Fadens.

Die zuvor beschriebene Vorrichtung ist nicht auf die erörterte Ausbildung beschränkt, sondern kann im Rahmen der vorliegenden Erfindung in vielerlei Weise abgewandelt werden. So ist es beispielsweise nicht erforderlich, dass sich die Aussparung 4 längs einer Mantellinie M des Deckelansatzes 3 erstreckt. Gemäß dem in den Fig. 3 und 4 gezeigten Ausführungsbeispiel ist eine Aussparung 41 vorgesehen, die in der Weise geneigt ist, dass sie - bezogen auf die durch den Pfeil f markierte Drehrichtung des Spinnrotors 1 - am Bund 40 beginnt und mit zunehmender Entfernung von der Austrittsmündung 50 des Faserspeisekanals 5 sich immer weiter vom Bund 40 entfernt und dem Rotordeckel 2 nähert. Auf diese Weise wird dem Umstand Rechnung getragen, dass die Luft im Spinnrotor 1 durch diesen bei seiner Rotation mitgenommen wird und seiner offenen Seite 11 längs einer Schraubenlinie zugeführt wird. Der Beginn der Aussparung 4 befindet sich auch hier an der Stelle, an welcher die Luftexpansion gewünscht wird, um die Luftgeschwindigkeit im Interesse einer sicheren Herauslösung der Fasern aus dem Transportluftstrom zu reduzieren, während die Neigung der Aussparung 41 die Abfuhr der Luft aus dem Inneren des Spinnrotors 1 begünstigt.

In der Regel reicht der Platz zwischen der offenen Seite des Spinnrotors 1, d. h. dem Rotorrand, einerseits und der diesem Rotorrand gegenüberliegende Radialfläche 20 des Rotordeckels 2 andererseits aus, um die Luft im erforderlichen Maße aus dem Inneren des Spinnrotors 1 abzuführen. Die Aussparung 4 erstreckt sich deshalb gemäß dem in den Fig. 1 und 2 gezeigten Ausführungsbeispiel vom Bund 40 bis hin zu der der offenen Seite 11 des Spinnrotors 1 gegenüberliegenden Radialfläche 20 des Rotordeckels 2.

Unter "Radialfläche" 20 soll im Zusammenhang mit der vorliegenden Beschreibung jene Fläche des Rotordeckels 2 verstanden werden, welche der offenen Seite 11 des Spinnrotors 1, d. h. dem Rotorrand, gegenüberliegt unabhängig davon, ob der Rotordeckel 2 weitere Radialflächen aufweist, die eine andere Funktion haben und eine andere Ebene definieren und welche beispielsweise - gegebenenfalls unter Zwischenschaltung einer geeigneten Dichtung - zur Anlage an das den Spinnrotor 1 aufnehmende Gehäuse 7 gelangen.

Je nach den Luftverhä!tnissen im Spinnrotor 1 und im Gehäuse 7, die von verschiedenen Bedingungen wie z. B. Unterdruck, Rotordrehzahl, Rotordurchmesser etc. abhängen, kann es ausreichend sein, wenn sich die Aussparung 4 bzw. 41 im wesentlichen lediglich über jenen Längenbereich des Deckelansatzes 3 erstreckt, an welchem die Geschwindigkeitsreduzierung der Luft gewünscht wird. Dabei kann es u. U. durchaus ausreichend sein, wenn die Aussparung 4 bzw. 41 noch innerhalb des Spinnrotors 1, d. h. noch vor Erreichen von dessen offener Seite 11, endet, während bei anderen Voraussetzungen die Aussparung 4 bzw. 41 bis an die der offenen Seite 11 des Spinnrotors 1 gegenüberliegende Radialfläche 20 hinanreichen kann, wie dies zuvor mit Hilfe der Fig. 1 und 2 beschrieben wurde.

In Einzelfällen, insbesondere bei Spinnrotoren 1 mit einem kleinen Durchmesser, kann es jedoch von Vorteil sein, wenn, wie dies am Beispiel der Aussparung 41 in Fig. 3 gezeigt wird, diese über die Radialfläche 20 des Rotordeckels 2 hinaus bis in eine dort vorgesehene Vertiefung 410 hineinragt.

Die Aussparung 4 bzw. 41 kann an ihren beiden Enden parallel zur Rotorachse A (siehe Fig. 1) ebenso wie an ihren Seiten in Umfangsrichtung des Deckelansatzes 3 in unterschiedlicher Weise geformt sein. So sind abrupte Übergänge ebenso möglich wie allmähliche Übergänge. Die Wahl, wie diese Enden oder Seiten der Aussparung 4 bzw. 41 ausgebildet werden, hängt einerseits von den Fertigungsmöglichkeiten ab, muss jedoch andererseits so getroffen werden, dass Turbulenzen in der Luftströmung, die sich auf die Fasertrennung und -ablage negativ auswirken könnten, vermieden werden. Es hat sich gezeigt, dass sich eine im wesentlichen radiale Begrenzungsfläche 42 (Fig. 2) insbesondere an dem Bund 40 zugewandten Ende der Aussparung 4 bzw. 41 auf den Garnausfall besonders vorteilhaft auswirkt.

Die Aussparung 4 bzw. 41 wird bei den gezeigten Ausführungsbeispielen während der Herstellung des Rotordeckels 2 gebildet, beispielsweise durch entsprechende Formgebung während des Gießverfahrens oder durch spanende Formung. Auch eine im wesentlichen radiale Begrenzungsfläche 42 lässt sich in dieser Weise während der Herstellung des Rotordeckels 2 erzeugen. Es kann aber auch vorteilhaft vorgesehen werden, dass der Bund 40 durch den tellerartigen Bund einer üblichen, austauschbaren Fadenabzugsdüse (nicht gezeigt) gebildet wird, wobei sich ein derartiger Bund 40 radial entsprechend weit nach außen erstreckt, damit er die Aussparung 4 bzw. 41 an ihrem dem Rotordeckel 2 abgewandten Ende in der beschriebenen Weise begrenzt. Besonders günstig ist eine derartige Ausgestaltung des Deckelansatzes 3 bei kleinen Spinnrotoren 1, beispielsweise mit einem Durchmesser der Fasersammelrille von 26 mm und weniger. Durch eine solche vorteilhafte Ausgestaltung der Erfindung kann der Deckelansatz 3 in axialer Richtung betrachtet kurz ausgebildet werden, ohne daß auf den Bund 40 und dessen vorteilhafte Wirkung verzichtet werden muß.

Der Deckelansatz 3 weist gemäß den gezeigten Ausführungsbeispielen eine Außenkontur auf, die über ihren gesamten Umfangsbereich einschließlich des Teilbereichs, in welchem sich der Bund 40 befindet, unverändert ist. Dies ist schon aus Herstellungsgründen zweckmäßig, aber in der Regel auch für die Luftführung innerhalb des Spinnrotors 1 von Vorteil. Es steht dem jedoch nichts entgegen, wenn der Umfangsbereich des Deckelansatzes 3 verschieden ausgebildete Bereiche aufweist. Beispielsweise kann vorgesehen sein, dass der Deckelansatz 3 in dem Bereich zwischen der Austrittsmündung 50 des Faserspeisekanals 5 und dem Beginn der Aussparung 4 bzw. 41 einerseits und der Stirnseite 31 des Deckelansatzes 3 andererseits eine Faserführungsfläche (nicht gezeigt) aufweist, die sich relativ weit in Richtung zur Innenumfangswand 12 des Spinnrotors 1 erstreckt und einen größeren Abstand vom Fadenabzugsrohr 6 aufweist als der restliche Umfangsbereich des Deckelansatzes 3, um die geordnete Ablage der Fasern auf dieser Innenumfangsfläche 12 zu begünstigen. Im Anschluss an eine derartige Faserführungsfläche kann eine Reduzierung des Durchmessers des Deckelansatzes 3 auf seinen normalen Außendurchmesser erfolgen, wobei diese Durchmesserreduzierung teilweise auch bis in den Bereich des Bundes 40 reichen kann.

Die Umfangsfläche 30 des Deckelansatzes 3 ist nicht an die in den Fig. 1 bis 4 gezeigte konische Form gebunden, sondern kann wahlweise auch eine zylindrische Form aufweisen oder sich aus Längenabschnitten unterschiedlicher Form zusammensetzen, wobei die Aussparung 4 bzw. 41 in geeigneter Weise in dieser Umfangsfläche 30 angeordnet ist unabhängig von deren spezieller Form. In ähnlicher Weise spielt auch die spezielle Form der Stimseite 31 des Deckelansatzes keine Rolle im Zusammenhang mit der Ausbildung der Aussparung 4 bzw. 41 oder des die Aussparung 4 bzw. 41 begrenzenden Bundes 40.

Zuvor ist mehrmals Bezug genommen worden auf ein Fadenabzugsrohr 6, das sich zumindest teilweise im Deckelansatz befindet. Hierbei soll der Begriff "Fadenabzugsrohr" 6 in der Weise interpretiert werden, dass er auch eine übliche Fadenabzugsdüse oder andere, der Fadenführung im Deckelansatz 3 dienende Elemente wie z. B. eine Axialbohrung; einen Einsatz etc. umfaßt.

## Patentansprüche

1. Offenend-Spinnvorrichtung mit einem Spinnrotor (1), dessen offene Seite (11) durch einen Rotordeckel (2) abdeckbar ist, der einen in das Innere des Spinnrotors (1) ragenden Deckelansatz(3) aufweist, welcher die Austrittsmündung (50) eines Faserspeisekanals (5) und die Eintrittsmündung eines Fadenabzugsrohres (6) aufnimmt und in einem Teilbereich seines Umfanges einen Abschnitt aufweist, in welchem der Deckelansatz (3) vom Spinnrotor (1) einen größeren Abstand aufweist als sein restlicher Umfangsbereich, wobei der Rotordeckel (2) eine Radialfläche (20) umfasst, die so ausgeformt ist, dass zwischen der Radialfläche (20) und dem Rand des Spinnrotors (1) ein Zwischenraum zur Abfuhr der Luft aus dem Spinnrotor verbleibt, wobei der einen größeren Abstand vom Spinnrotor (1) aufweisende Abschnitt des Deckelansatzes (3) Aussparung (4, 41) ausgebildet ist, die auf ihrer dem Rotordeckel (2) abgewandten Seite durch einen Bund (40) begrenzt ist, **dadurch gekennzeichnet dass** die Aussparung (4, 41) rückwärtig geschlossen ausgebildet ist.

2. Rotordeckel zum Abdecken der offenen Seite (11) eines Spinnrotors (1) einer Offenend-Spinnvorrichtung, wobei der Rotordeckel(2) einen ihn überragenden Deckelansatz (3) aufweist, welcher die Austrittsmündung (50) eines Faserspeisekanals (5) und einen Teil eines Fadenabzugsrohres (6) aufnimmt und in einem Teilbereich seines Umfanges einen Abschnitt aufweist, in welchem der Deckelansatz (3) vom Fadenabzugsrohr (6) einen geringeren Abstand aufweist als sein restlicher Umfangsbereich, wobei der Rotordeckel (2) eine Radialfläche (20) umfasst, die so ausgeformt ist, dass zwischen der Radialfläche (20) und dem Rand des Spinnrotors (1) ein Zwischenraum zur Abfuhr der Luft aus dem Spinnrotor (1) verbleibt, wobei der einen geringeren Abstand vom Fadenabzugsrohr (6) aufweisende Abschnitt des Deckelansatzes (3) als Aussparung (4, 41) ausgebildet ist, die auf ihrer dem Rotordeckel (2) abgewandten Seite durch einen Bund (40) begrenzt ist **dadurch gekennzeichnet dass** die Aussparung (4, 41) rückwärtig geschlossen ausgebildet ist.

3. Vorrichtung nach Anspruch 1 oder 2, **dadurch gekennzeichnet, dass** der Deckelansatz (3) sowohl in dem den Bund (40) aufweisenden Teilbereich seiner Umfangsfläche (30) als auch im restlichen Umfangsbereich im wesentlichen eine gleichbleibende Außenkontur aufweist.

4. Vorrichtung nach einem oder mehreren der Ansprüche 1 bis 3, **dadurch gekennzeichnet, dass** die Aussparung (4, 41) an ihrem dem Bund (40) zugewandten Ende eine im wesentlichen radiale Begrenzungsfläche (42) aufweist.

5. Vorrichtung nach einem oder mehreren der Ansprüche 1 bis 4, **dadurch gekennzeichnet, dass** die Aussparung (4, 41) in bezug auf die Drehrichtung (f) des Spinnrotors (1) betrachtet zwischen 30° bis 130° nach der Austrittsmündung (50) des Faserspeisekanals (5) beginnt.

6. Vorrichtung nach einem oder mehreren der Ansprüche 1 bis 5, **dadurch gekennzeichnet, dass** die Aussparung (4, 41) eine solche Ausdehnung in Umfangsrichtung des Deckelansatzes (3) aufweist, dass sie in Bezug auf die Drehrichtung (f) des Spinnrotors (1) betrachtet in einem spitzen Winkel (β) vor der Austrittsmündung (50) des Faserspeisekanals (5) endet.

7. Vorrichtung nach einem oder mehreren der Ansprüche 1 bis 6, **dadurch gekennzeichnet, dass** die Aussparung (4, 41) im wesentlichen bis zu einem die Radialfläche (20) des Rotordeckels (2) überragenden Teilabschnitt der Wandung (51) des Faserspeisekanals (5) reicht.

8. Vorrichtung nach einem oder mehreren der Ansprüche 1 bis 7, **dadurch gekennzeichnet, dass** die Aussparung (41) gegenüber der Mantellinie (M) des Deckelansatzes (3) eine Neigung in der Weise aufweist, dass - in Drehrichtung (f) des Spinnrotors (1) gesehen - der Anfang der Aussparung (41) dem Bund (40) und sein Ende dem Rotordeckel (2) zugekehrt ist.

9. Vorrichtung nach einem oder mehreren der Ansprüche 1 bis 8, **dadurch gekennzeichnet, dass** die Aussparung (4, 41) bis zu einer die offene Seite (11) des Spinnrotors (1) abdeckenden Radialfläche (20) des Rotordeckels (2) reicht.

## Revendications

1. Métier à filer à bout libéré avec un rotor de filature (1), dont l'extrémité ouverte (11) est recouverte par un couvercle de rotor (2), qui comporte un épaulement de couvercle (3) faisant saillie à l'intérieur du rotor de filature (1), ledit épaulement de couvercle (3) accueillant la bouche de sortie (50) d'un canal d'alimentation en fibre (5) et la bouche d'entrée d'un tube de dévidage de fil (6) et comportant en une zone de sa circonférence une section dans laquelle l'épaulement de couvercle (3) du rotor de filature (1) présente une distance plus grande que le reste de sa circonférence, sachant que le couvercle de rotor (2) entoure une surface radiale (20) qui se présente sous une forme telle qu'il se forme entre la surface radiale (20) et le bord du rotor de filature (1) un espace intermédiaire servant à évacuer l'air à partir du rotor de filature (1), sachant que la section de l'épaulement de couvercle (3) présentant une distance plus grande vis-à-vis du rotor de filature (1) se présente sous forme d'un évidement (4, 41), qui, sur son côté éloigné du couvercle de rotor (2), est limité par un bourrelet (40), **caractérisé en ce que** l'évidemment (4, 41) se présente sous forme fermée à l'arrière.

2. Couvercle de rotor destiné à recouvrir le bout ouvert (11) d'un rotor de filature (1) d'un métier à filer à bout libéré, sachant que le couvercle de rotor (2) comporte un épaulement de couvercle (3) qui le surplombe, qui accueille la bouche de sortie (50) d'un canal d'alimentation en fibre (5) et une partie d'un tube de dévidage de fil (6) et qui comporte en une zone partielle de sa circonférence une section dans laquelle l'épaulement de couvercle (3) du tube de dévidage de fil (6) présente une distance plus faible que le reste de sa partie circonférentielle, sachant que le couvercle de rotor (2) entoure une surface radiale (20) qui se présente sous une forme telle qu'il se forme entre la surface radiale (20) et le bord du rotor de filature (1) un espace intermédiaire servant à évacuer l'air à partir du rotor de filature (1), sachant que la section de l'épaulement de couvercle (3) présentant une distance plus grande vis-à-vis du tube de dévidage de fil (6) se présente sous forme d'un évidement (4, 41), qui, sur son côté éloigné du couvercle de rotor (2), est limité par un bourrelet (40), **caractérisé en ce que** l'évidemment (4, 41) se présente sous forme fermée à l'arrière.

3. Dispositif selon l'une quelconque des revendications de brevet 1 ou 2, **caractérisé en ce que** l'épaulement de couvercle (3), aussi bien en la zone partielle de sa surface circonférentielle (30) présentant le bourrelet (40) que dans sa zone circonférentielle résiduelle, présente essentiellement un contour extérieur constant.

4. Dispositif selon l'une quelconque ou plusieurs des revendications de brevet 1 à 3, **caractérisé en ce que** l'évidemment (4, 41), en son extrémité rapprochée du bourrelet (40), comporte une surface de limitation (42) essentiellement radiale.

5. Dispositif selon l'une quelconque ou plusieurs des revendications de brevet 1 à 4, **caractérisé en ce que** l'évidemment (4, 41), vu par rapport au sens de rotation (f) du rotor de filature (1), commence à un angle de 30° à 130° après la bouche de sortie (50) du canal d'alimentation en fibre (5).

6. Dispositif selon l'une quelconque ou plusieurs des revendications de brevet 1 à 5, **caractérisé en ce que** l'évidemment (4, 41) présente dans le sens de la circonférence de l'épaulement de couvercle (3) une étendue telle que, vue par rapport au sens de rotation (f) du rotor de filature (1), elle se termine à un angle aigu (β) avant la bouche de sortie (50) du canal d'alimentation en fibre (5).

7. Dispositif selon l'une quelconque ou plusieurs des revendications de brevet 1 à 6, **caractérisé en ce que** l'évidemment (4, 41) s'étend essentiellement jusqu'à une section partielle de la paroi (51) du canal d'alimentation en fibre (5) surplombant la surface radiale (20) du couvercle de rotor (2).

8. Dispositif selon l'une quelconque ou plusieurs des revendications de brevet 1 à 7, **caractérisé en ce que** l'évidemment (41) présente par rapport à la ligne enveloppe (M) de l'épaulement de couvercle (3) une inclinaison telle que, vue par rapport au sens de rotation (f) du rotor de filature (1), le début de l'évidemment (41) est orienté vers le bourrelet (40) et sa fin vers le couvercle de rotor (2).

9. Dispositif selon l'une quelconque ou plusieurs des revendications de brevet 1 à 8, **caractérisé en ce que** l'évidemment (4, 41) s'étend jusqu'à une surface radiale (20) du couvercle de rotor (2) recouvrant le côté ouvert (11) du rotor de filature (1).

## Claims

1. Open-end spinning device with a spinning rotor (1) with an open side (11) that can be covered by a rotor cover (2), which features a cover protrusion (3) projecting into the inside of the spinning rotor (1), which accepts the outlet orifice (50) of a thread take-off tube (6) and has a section in a sector of its circumference where the cover protrusion (3) exhibits a greater spacing to the spinning rotor (1) than its remaining circumferential area such that the rotor cover (2) encompasses a radial area (20) that is designed in such a way that an intermediate space to extract the air from the spinning rotor remains between the radial surface (20) and the edge of the spinning rotor (1) while the section of the cover protrusion (3) with the greater spacing to the spinning rotor (1) is designed as a recess (4, 41) that is limited by a shoulder (40) on the side facing away from the rotor cover (2), characterised such that the recess (4, 41) is designed in such a way that it is closed rearward.

2. Rotor cover for covering the open side (11) of a spinning rotor (1) of an open-end spinning device where the rotor cover (2) exhibits a cover protrusion (3) which extends over the cover and accepts the outlet orifice (50) of a thread feed channel (5) and a part of the thread take-off tube (6) and has a section in a segment of its circumference where the cover protrusion (3) is closer to the thread take-off tube (6) than the remaining circumferential area and the rotor cover (2) encompasses a radial area (20) that is designed in such a way that an intermediate space to extract the air from the spinning rotor (1) remains between the radial surface (20) and the edge of the spinning rotor (1), where the section of the cover protrusion (3) closer to the thread take-off tube (6) is designed as a recess (4, 41) that is limited by a shoulder (40) on the side facing away from the rotor cover (2), characterised such that the recess (4, 41) is designed such that it is closed rearward.

3. Device in accordance with Patent Claim 1 or 2, characterised such that the cover protrusion (3) exhibits an essentially constant outer contour both in the section of its circumferential area (30) with the shoulder (40) as well as in the remaining circumferential area.

4. Device in accordance with one or several of the Patent Claims 1 to 3, characterised such that the recess (4, 41) has an essentially radial limiting face (42) at the end facing towards the shoulder (40).

5. Device in accordance with one or several of the Patent Claims 1 to 4, characterised such that the recess (4, 41) begins between 30° to 130° after the outlet orifice (50) of the thread feed channel (5) with respect to the direction of rotation (f) of the spinning rotor (1).

6. Device in accordance with one or several of the Patent Claims 1 to 5, characterised such that the recess (4, 41) extends in circumferential direction of the cover protrusion (3) such that it ends in an acute angle (β) ahead of the outlet orifice (50) of the thread feed channel (5) with respect to the direction of rotation (f) of the spinning rotor (1).

7. Device in accordance with one or several of the Patent Claims 1 to 6, characterised such that the recess (4, 41) essentially extends up to a section of the wall (51) of the thread feed channel (5) that projects over the radial surface (20) of the rotor cover (2).

8. Device in accordance with one or several of the Patent Claims 1 to 7, characterised such that the recess (41) is inclined with respect to the surface line (M) of the cover protrusion (3) in such a way that - viewed in the direction of rotation (f) of the spinning rotor (1) - the start of the recess (41) is turned towards the shoulder (40) and its end towards the rotor cover (2).

9. Device in accordance with one or several of the Patent Claims 1 to 8, characterised such that the recess (4, 41) extends up to a radial surface (20) of the rotor cover (2) covering the open side (11) of the spinning rotor (1).
